# EUROPÄISCHE PATENTSCHRIFT

(11) **EP 0 620 180 B1**
(45) Veröffentlichungstag und Bekanntmachung des Hinweises auf die Patenterteilung: **22.10.1997**
(21) Anmeldenummer: 94105306.8
(22) Anmeldetag: 06.04.1994
(51) Int. Cl.: B66C 9/18

(54) **Sicherheitszange für eine schienengebundene Anlage, wie z.B. einen Kran**
Safety tongs for rail mounted equipment, like e.g. a crane
Pince de sécurité pour un équipement mobile sur rail, comme p.e. une grue

(30) Priorität: 16.04.1993 DE 9305700 U
(43) Veröffentlichungstag der Anmeldung: 19.10.1994
(73) Patentinhaber: Herz, Werner, D-99988 Heyerode (DE)
(72) Erfinder: Herz, Werner, D-99988 Heyerode (DE)
(74) Vertreter: Walther, Robert, Dipl.-Ing.

(56) Entgegenhaltungen:
- DE-A- 1 531 156
- DE-A- 2 441 122
- FR-A- 225 441
- FR-A- 419 643
- FR-A- 582 754
- FR-A- 774 604
- FR-A- 2 373 705
- FR-A- 2 665 153

## Beschreibung

Die Erfindung betrifft eine Sicherheitszange für eine schienengebundene Anlage, z.B. einen Kran mit Zangenarmen, die um ortsfeste an einem Träger angebrachte Gelenkpunkte beweglich sind, wobei die Zangenarme an einem Ende ggf. über gelenkig verstellbare Zwischenglieder Preßbacken tragen und die am anderen Ende durch eine an einem Rahmen angebrachte Betätigungsvorrichtung betätigt werden, wobei an der Innenseite mindestens einer Preßbacke mindestens eine keilförmig zur Schiene verlaufende Nutführung vorgesehen ist, in der ein die Schiene erfassender Keil geführt ist, wobei der Keil in den Bereich der größten Öffnungsweite der Nutführung (Ausgangsstellung) bringbar ist.

Aus der DE-A 2 441 122 ist eine Sicherheitszange für schienengebundene Fahrzeuge bekannt, bei der eine an die Schiene anlegbare Preßbacke vorgesehen ist. Diese Preßbacke besitzt zwei spiegelbildlich angeordnete, parallel zur Längsachse der Schiene ausgerichtete Wiederlagerkörper mit Keilflächen, wobei an diesen Keilflächen Reibglieder parallel zur Längsseite der Schiene verschieblich angeordnet sind. Zwischen den beiden Reibgliedern befinden sich Druckfedern, die ein Anpressen der Reibglieder an der Schiene bewirken. Gelöst werden soll die Schienenzange mit Hilfe eines Kolben-Zylinderantriebs, der die Reibglieder entgegen der Kraft der Druckfedern zusammenzieht. Nachteilig bei dieser Ausführungsform ist, daß bei Erwärmung der Schienenzange bzw. der Schiene die reibschlüssige Verbindung immer fester wird und durch den Kolben-Zylinderantrieb nicht mehr gelöst werden kann.

Aus der FR-A 744.604 ist eine Sicherheitszange der eingangs genannten Art bekannt; diese bekannte Konstruktion berücksichtigt jedoch nicht wellige Schienen, die immer wieder bei älteren Krananlagen zu beobachten sind. Bei welligen Schienen können die Preßbacken der bekannten Sicherheitszange nicht so an die Schiene angelegt werden, daß in jedem Fall eine optimale reibschlüssige Verbindung gewährleistet ist.

Der Erfindung liegt daher die Aufgabe zugrunde, eine Sicherheitszange der eingangs genannten Art derart welterzubilden, daß auch bei welligen Schienen die Krananlage mit Sicherheit gegen Verschieben gesichert ist.

Die Aufgabe wird erfindungsgemäß dadurch gelöst, daß ein Rahmen zur Aufnahme der Schienenzange vorgesehen ist, wobei die Zangenarme verschieblich durch den Rahmen aufnehmbar sind.

Vorzugsweise sind nach einer Ausführungsform an der Innenseite mindestens einer Preßbacke spiegelbildlich angeordnete, keilförmig zur Schiene verlaufende Nutführungen vorgesehen, in denen die Schiene erfassende Keile geführt sind, die durch Federkraft aufeinander zu bewegbar sind.

Im einzelnen ist vorgesehen, daß die Preßbacken an Zangenarmen angelenkt sind, wobei die Zangenarme durch einen Kolbenzylinderantrieb miteinander verbunden sind, und wobei parallel zu dem Kolbenzylinderantrieb zwischen den Zangenarmen eine Druckfeder vorgesehen ist. Bei der Betätigung mittels eines Kolbenzylinderantriebes in Verbindung mit einer Druckfeder wird erreicht, daß die ganze Schienenzange preiswerter herstellbar ist, als bei einer Schienenzange mit einem Scherengestell, bzw. eine Betätigungsvorrichtung mit einem elektrohydraulischen Antrieb zur Betätigung der Zangenarme bzw. der Preßbacken.

Vorteilhaft sind die Preßbacken durch ein Kugelgelenk und damit nach allen Seiten beweglich mit dem jeweiligen Zangenarm zu verbinden, so daß die Preßbacken immer in eine optimale Stellung zur Schiene bringbar sind.

Nach einer vorteilhaften Ausgestaltung ist die Nutführung vorzugsweise ab etwa der Hälfte Ihrer Länge zur Schiene hin abgeknickt, um die Preßkraft der durch die Nutführung geführten Kelle auf die Schiene zu erhöhen. Insbesondere, wenn lediglich eine Preßbacke mit Keilen versehen ist, und die andere Preßbacke jedoch ohne verschiebliche Kelle ausgebildet ist, stellt sich diese Maßnahme als vorteilhaft heraus, da vom Grundsatz her dann nur die eine Preßbacke auf die Schiene Kraft ausübt, da die andere Preßbacke lediglich die Reaktionskraft aufbringt.

Weiterhin ist vorgesehen, daß die Keile durch jeweils eine Druckfeder in der Ausgangsstellung gehalten sind. In der Ausgangsstellung befinden sich die Kelle in der Mitte der Preßbacke. Im einzelnen ist die Druckfeder durch den jeweiligen Keil geführt und sie stützt sich an der Preßbacke ab. Zur Führung der Druckfeder besitzt der Keil eine entsprechende Ausnehmung; die Abstützung der Druckfeder erfolgt durch die Nutführung. Der Vorteil der Verwendung der Druckfeder gegenüber einer Zugfeder liegt darin begründet, daß selbst bei Bruch der Druckfeder der verbleibende Rest der Druckfeder noch genügend Kraft aufbringt, um die Kelle in ihre Ausgangsstellung zu bringen, mithin die erforderliche Sicherheit gegenüber Verschieben der Krananlage gewährleistet ist.

Grundsätzlich denkbar ist auch eine Ausführungsform, bei der jede Preßbacke mit jeweils einem in einer Nut geführten Keil versehen ist. In diesem Fall liegen die Kelle einander diagonal gegenüber Dem jeweiligen Keil unmittelbar an der anderen Preßbacke gegenüberliegend, befinden sich Haftzähne. D.h., daß jeweils eine Preßbacke für eine Richtung, in der der Kran verschoben wird, zuständig ist. Auch ist erforderlich, daß, beispielsweise mittels Federkraft, die Kelle vor Anlegen der Schienenzange an die Schiene in ihre Ausgangsstellung gebracht werden. Der Vorteil dieser Ausführungsform besteht darin, daß die beim Abbremsen des Kranes auftretenden Kräfte durch die Schienenzange besser abgefangen werden können, da die Keile und die Nutführungen bei gleichen Preßbackenabmessungen größer dimensioniert werden können.

Der Kolben-Zylinderantrieb ist vorteilhaft so geschaltet, daß er gegen die Kraft der Druckfeder arbeitet. Wenn durch die Feder die Preßbacken an die Schienen gepreßt werden, dann saugt sich der Hydraulikzylinder voll. Durch das Rückschlagventil im Hydraulikzylinder wird verhindert, daß das Oel zurückströmt. Das bedeutet, daß die Preßbacken aufgrund der Federkraft und aufgrund des geschlossenen Rückschlagventiles an die Schienen gepreßt bleiben. Ein Lösen der Schienenzange ist nur dann möglich, wenn der Hydraulikzylinder die Druckfeder auseinanderdrückt, bzw. das Rückschlagventil geöffnet wird und durch eine Hydraulikpumpe das Medium im Kolbenzylinderantrieb auf die andere Seite des Kolbens gefördert wird. Geführt ist die Druckfeder durch ein Teleskop, bestehend aus einer Hülse, in die ein Teleskoprohr eintaucht. Zum manuellen Lösen der Preßbacken ist vorgesehen, daß das Teleskoprohr entgegen der Kraft der Druckfeder in die Hülse hineingezogen wird. Dies wird ermöglicht durch einen Schraubbolzen, der durch die Hülse durch in das Teleskoprohr eindrehbar ist.
- Fig. 1: zeigt die Sicherheitszange mit an der Schiene anliegenden Preßbacken;
- Fig. 2: zeigt eine Ansicht gemäß der Linie II-II;
- Fig. 3: zeigt die an der Schiene anliegende Preßbacke im Detail.
- Fig. 4: zeigt die Teleskopführung für die Druckfeder.

Gemäß den Figuren 1 bis 4 ist der mit 42 bezeichnete Rahmen Teil der schienengebundenen Anlage, z. B. des Kranes. In diesem Rahmen 42 ist die insgesamt mit 48 bezeichnete Schienenzange gehalten. Die Schienenzange 48 besteht aus den Zangenarmen 35, 36, die im vorliegenden Fall jeweils als Paar vorhanden sind.

Diese Zangenarme 35, 36 werden durch die Kugelgelenke 43, 44 die Preßbacken 28, 29 aufgenommen. Zwischen den Zangenarmen 35, 36 befindet sich der Kolbenzylinderantrieb 39 und die Druckfeder 40. Darüber hinaus ist zwischen den Zangenarmen 35, 36 ein Träger 41 vorgesehen, der jeweils durch die Gelenkpunkte 37, 38 mit den Zangenarmen 35, 36 verbunden ist. Bei Betätigung des Kolbenzylinderantriebes in Richtung nach außen werden die Preßbacken 28, 29 auf die Schiene 17 zubewegt. Bei diesem Schließen der Zange arbeitet der Kolbenzylinderantrieb 39 in Richtung der Kraft der Feder 40. Dadurch, daß der Kolbenzylinderantrieb 39 mit einem Rückschlagventil versehen ist und dadurch, daß die Feder 40 derart wirkt, daß die Preßbacken 28, 29 in Richtung auf die Schiene bewegt werden, ist sichergestellt, daß die Schienenzange nicht unbeabsichtigt gelöst werden kann. Denn hierfür wäre Voraussetzung, daß das Rückschlagventil gelöst und der Kolben des Kolbenzylinderantriebes von der entgegengesetzten Seite mit Hydrauliköl beaufschlagt würde.

Lösbar ist die Schienenzange somit nur dann, wenn dor Kolbenzylinderantrieb umgeschaltet wird, und mithin die Preßbacken 28, 29 gegen die Kraft der Feder 40 von der Schiene 17 wegzieht.

Der Rahmen 42 besitzt darüber hinaus die Traversen 46, auf denen die insgesamt mit 48 bezeichnete Schienenzange verschieblich gelagert ist. Hierzu besitzen die Zangenarme 35, 36 bzw. Zangenarmpaare zu beiden Seiten Rollen 47, die auf der Traverse 46 aufliegen (Fig. 6). Die bewegliche Aufnahme der Schienenarme 48 durch den Rahmen 42 dient dem Zweck, bei stark welligen Schienen 17 die Preßbacken 28, 29 immer in einer optimale Position zur Schlene 17 zu bringen.

Diesem Zweck dient im übrigen auch die Maßnahme, die Zangenarme 35 und 36 mit den Preßbacken 28 und 29 durch jeweils ein Kugelgelenk 43, 44 zu verbinden, weil hierdurch auch die Möglichkeit sowohl des vertikalen als auch des horizontalen Ausgleichs geschaffen wird.

Bei der Darstellung gemäß Fig. 3 besitzt die eine Preßbacke 28 in der Nutführung 30, 31 die Kelle 32, 33, die durch die Feder 34 miteinander verbunden sind. Auf der anderen Seite der Schiene 17 befindet sich die Preßbacke 29, die keine Kelle aufweist, sondern lediglich Haftzähne 29a besitzt, um eine höhere Haltekraft an der Schiene 17 erzeugen zu können. Derartige Haftzähne 32a, 33a besitzen im übrigen auch die Kelle 32,33. Um auch bei dieser Ausführungsform eine hohe Preßkraft auf die Schiene 17 erzielen zu können, ist vorgesehen, daß die Nutführung 30, 31 bei 45 eine Abknickung aufweist. D. h., daß bei 45 der Winkel steiler wird, und im vorliegenden Fall von 6 ° auf 9 ° ansteigt.

Um zu gewährleisten, daß die Kelle 32, 33 in ihre in Fig. 3 dargestellte Ausgangsstellung in der Nutführung 30, 31 zurückgleiten können, sind die Druckfedern 34, 46 vorgesehen. Die Druckfeder wird durch eine in dem Keil 32, 33 angeordnete Ausnehmung in Form einer Bohrung 32b, 33b gehalten.

Abgestützt wird die Druckfeder 34, 46 durch die Stirnseite 30a, 31a der Nutführung 30, 31. Der Vorteil bei der Verwendung einer Druckfeder gegenüber einer Zugfeder liegt darin, daß selbst bei einem Bruch der Druckfeder noch genügend Kraft durch den verbleibenden Rest der Druckfeder aufgebracht wird, daß die Kelle immer wieder in ihre Ausrangsstellung gelangen. Denn es ist für die Funktion absolut erforderlich, daß sich die Keile, bevor die Preßbacken an die Schiene angelegt werden, in der Ausgangsstellung befinden. Nur dann besteht die Möglichkeit, daß bei Verschieben der Kelle in der jeweiligen Nutführung die zum Halten des Kranes erforderliche Preßkraft aufgebracht wird.

Die Druckfeder 40 ist durch das Teleskop 49 geführt. Das Teleskop 49 besteht aus der Teleskophülse 50 und dem Teleskoprohr 51, die relativ zueinander verschieblich sind. Das Teleskoprohr 51 besitzt das Gewinde 52 zur Aufnahme der Schraube 53, die durch die Teleskophülse 50 hindurchragt. Durch Eindrehen der Schraube 53 in das Teleskoprohr können die Preßbacken manuell gelöst werden (Fig. 4).

## Patentansprüche

1. Sicherheitszange für eine schienengebundene Anlage, z.B. einen Kran mit Zangenarmen, die um ortsfeste an einem Träger angebrachte Gelenkpunkte beweglich sind, wobei die Zangenarme an einem Ende ggf. über gelenkig verstellbare Zwischenglieder Preßbacken tragen und die am anderen Ende durch eine an einem Rahmen angebrachte Betätigungsvorrichtung betätigt werden, wobei an der Innenseite mindestens einer Preßbacke mindestens eine keilförmig zur Schlene verlaufende Nutführung vorgesehen ist, in der ein die Schiene erfassender Keil geführt Ist, wobei der Keil in den Bereich der größten Öffnungsweite der Nutführung bringbar ist,
**dadurch gekennzeichnet**,
daß ein Rahmen (42) zur Aufnahme der Schienenzange vorgesehen ist, wobei die Zangenarme (35,36) verschieblich durch den Rahmen (42) aufnehmbar sind.

2. Sicherheitszange nach Anspruch 1,
**dadurch gekennzeichnet**, daß
an der Innenseite mindestens einer Preßbacke (28) spiegelbildlich angeordete, keilförmig zur Schiene (17) verlaufende Nutführungen (30, 31) vorgesehen sind, in denen die Schiene (17) erfassende Kelle (32,33) geführt sind, die durch Federkraft aufeinander zu bewegbar sind.

3. Sicherheitszange nach einem der vorstehenden Ansprüche,
**dadurch gekennzeichnet**, daß
die Preßbacken (28, 29) an Zangenarmen (35, 36) angelenkt sind, wobei die Zangenarme (35, 36) durch einen Kolbenzylinderantrieb (39) verbunden sind, und wobei parallel zu dem Kolbenzylinderantrieb (39) eine Druckfeder (40) vorgesehen ist.

4. Sicherheitszange nach einem der voranstehenden Ansprüche,
**dadurch gekennzeichnet**, daß
die Preßbacke (28, 26) durch ein Kugelgelenk (43, 44) mit dem jeweiligen Zangenarm (35, 36) verbindbar ist.

5. Sicherheitszange nach einem der voranstehenden Ansprüche,
**dadurch gekennzeichnet**, daß
die Nutführung (30, 31) zur Schiene (17) zu abgeknickt ist, um die Preßkraft der durch die Nutführung (30, 31) geführten Keile (32, 33) auf die Schiene (17) zu erhöhen.

6. Sicherheitszange nach Anspruch 5,
**dadurch gekennzeichnet**, daß
die Abknickung (bei 45) ab etwa der Hälfte der Länge der Nutführung (30, 31) vorgesehen ist.

7. Sicherheitszange nach einem der voranstehenden Ansprüche,
**dadurch gekennzeichnet**, daß
lediglich eine Preßbacke (28) mit Keilen (32, 33) versehen ist.

8. Sicherheitszange nach einem der voranstehenden Ansprüche,
**dadurch gekennzeichnet**, daß
der Kolbenzylinderantrieb (39) gegen die Kraft der Druckfeder (40) arbeitet.

9. Sicherheitszange nach einem der voranstehenden Ansprüche,
**dadurch gekennzeichnet**, daß
der Kolbenzylinderantrieb (39) ein Rückschlagventil aufweist.

10. Sicherheitszange nach einem der voranstehenden Ansprüche,
**dadurch gekennzeichnet**, daß
die Keile (32, 33) durch jeweils eine Druckfeder (34, 46) in der Ausgangsstellung gehalten sind.

11. Sicherheitszange nach einem der voranstehenden Ansprüche,
**dadurch gekennzeichnet**, daß
die Druckfeder durch den Keil (32, 33) geführt ist und sich an der Preßbacke (28) abstützt.

## Claims

1. Safety tongs for a rail mounted installation, e.g. a crane with tongs arms hinged movably on fixed hinge points arranged on a support, whereas the tongs' arms bearing cheek plates at one end, preferrably via adjustably hinging connecting links, which are actuated by an operating device arranged on a frame at the other end of the tongs' arms, whereas at least one guiding groove heading key-like for the rail is provided on the inner side of at least one cheek plate, in which a key is guided for taking hold of the rail, whereas the key is bringable into the area of the biggest opening width of the guiding groove,
**characterized in that**
a frame (42) is provided for receiving the rail tongs, whereas the tongs' arms (35, 36) are movably receivable by the frame (42).

2. Safety tongs according to claim 1,
**characterized in that**
symmetrically arranged guiding grooves (30, 31) heading key-like for the rail (17) are provided on the inner side of at least one cheek plate (28), in which keys (32, 33) taking hold of the rail (17) are guided, which are movable towards each other by means of the spring's force.

3. Safety tongs according to one of the above-mentioned claims,
**characterized in that**
the cheek plates (28, 29) are hinged on tongs' arms (35,36), whereas the tongs' arms (35, 36) are connected via a piston-cylinder actuation (39), and whereas a pressure spring (40) is provided parallel to the piston-cylinder actuation (39).

4. Safety tongs according to one of the above-mentioned claims,
**characterized in that**
the cheek plate (28, 26) is connectable with the corresponding tongs' arm (35, 36) by means of a ball- and socket-joint (43, 44).

5. Safety tongs according to one of the above-mentioned claims,
**characterized in that**
the guiding groove (30, 31) is bent towards the rail (17), in order to increase the pressure exerted onto the rail (17) by the keys (32, 33) guided in the guiding groove (30, 31).

6. Safety tongs according to claim 5,
**characterized in that**
the bending (at 45) starts from approximately half of the length of the guiding groove (30, 31).

7. Safety tongs according to one of the above-mentioned claims,
**characterized in that**
only one cheek plate (28) is provided with keys (32, 33).

8. Safety tongs according to one of the above-mentioned claims,
**characterized in that**
the piston-cylinder actuation (39) works against the force of the pressure spring (40).

9. Safety tongs according to one of the above-mentioned claims,
**characterized in that**
the piston-cylinder actuation (39) comprises a one-way valve.

10. Safety tongs according to one of the above-mentioned claims,
**characterized in that**
the keys (32, 33) are held in their respective starting position by means of one pressure spring (34, 46) each.

11. Safety tongs according to one of the above-mentioned claims,
**characterized in that**
the pressure spring is guided by the key (32, 33) and is supported by the cheek plate (28).

## Revendications

1. Pince de sécurité pour une installation montée sur rails, p.ex. pour une grue équipée de branches de pince articulées autour de points d'articulation fixes placés sur un support, les branches de la pince portant à une extrémité des tenons de pression de préférence au moyen d'éléments intermédiaires orientables articulés et étant, à leur autre extrémité, actionnées par un organe de manoeuvre placé sur un cadre, une rainure de guidage au moins étant disposée en biais par rapport au rail sur le côté intérieur d'au moins un tenon de pression et dans laquelle est guidé un taquet saisissant le rail et pouvant être amené dans la région de l'ouverture la plus large de la rainure de guidage
**caractérisée en ce que**
un cadre (42) est prévu permettant de recevoir la pince à rails, les branches de la pince (35, 36) pouvant être reçues par le cadre (42) tout en restant mobiles.

2. Pince de sécurité selon la revendication 1,
**caractérisée en ce que**
des rainures de guidage (30, 31) sont prévues sur le côté intérieur d'au moins un tenon de pression (28) où elles sont disposées symmétriquement l'une en face de l'autre en biais par rapport au rail (17), des taquets (32, 33) saisissant le rail étant guidés dans ces guidages et pouvant être déplacés l'un vers l'autre par l'action du ressort.

3. Pince de sécurité selon l'une des revendications précédentes,
**caractérisée en ce que**
les tenons de pression (28, 29) sont articulés à des branches de pince (35, 36) reliées entre elles par une commande par cylindre à piston (39), et un ressort de compression (40) étant prévu parallèlement à la commande par cylindre à piston (39).

4. Pince de sécurité selon l'une des revendications précédentes,
**caractérisée en ce que**
le tenon de pression (28, 26) peut être relié à la branche de pince (35, 36) correspondante par une articulation à rotule (43, 44).

5. Pince de sécurité selon l'une des revendications précédentes,
**caractérisée en ce que**
la rainure de guidage (30, 31) est disposée en bas par rapport au rail (17) afin d'augmenter la pression exercée sur le rail (17) par les taquets (32, 33) guidés dans la rainure de guidage (30, 31).

6. Pince de sécurité selon la revendication 5,
**caractérisée en ce que**
le coude (au point 45) part de la moitié environ de la longueur de la rainure de guidage (30, 31).

7. Pince de sécurité selon l'une des revendications précédentes,
**caractérisée en ce que**
un seul tenon (28) est pourvu de taquets (32, 33).

8. Pince de sécurité selon l'une des revendications précédentes,
**caractérisée en ce que**
la commande par cylindre à piston (39) travaille à l'encontre de la force exercée par le ressort de compression (40).

9. Pince de sécurité selon l'une des revendications précédentes,
**caractérisée en ce que**
la commande par cylindre à piston (39) possède un clapet de non-retour.

10. Pince de sécurité selon l'une des revendications précédentes,
**caractérisée en ce que**
les taquets (32, 33) sont chacun maintenus dans leur position de départ par un ressort de compression (34, 46).

11. Pince de sécurité selon l'une des revendications précédentes,
**caractérisée en ce que**
le ressort de compression est guidé par le taquet (32, 33) et s'appuie contre hle tenon de pression (28).
